# FASCICULE DE BREVET EUROPEEN

(11) **EP 0 945 550 B1**
(45) Date de publication et mention de la délivrance du brevet: **28.11.2001**
(21) Numéro de dépôt: 99470009.4
(22) Date de dépôt: 22.03.1999
(51) Int. Cl.: E01F 13/04

(54) **Dispositif pour permettre ou empêcher le passage d'un véhicule, du type borne escamotable**
Anlage zum Sperren oder Freigeben eines Fahrzeugzuganges, mittels eines versenkbaren Pfostens
Means for allowing or obstructing entrance of a vehicle, of the retractable bollard type

(30) Priorité: 23.03.1998 FR 9803782
(43) Date de publication de la demande: 29.09.1999
(73) Titulaire: Videmont, Serge, 54280 Champenoux (FR)
(72) Inventeur: Videmont, Serge, 54280 Champenoux (FR); Dawint, Fabrice, 54320 Maxeville (FR)
(74) Mandataire: Poupon, Michel

(56) Documents cités:
- EP-A- 0 597 543
- EP-A- 0 627 527
- DE-A- 3 514 626
- FR-A- 2 687 702
- FR-A- 2 732 987
- US-A- 3 451 164

## Description

La présente invention a pour objet un dispositif pour permettre ou empêcher le passage d'un véhicule et comportant :
- un caisson fixe scellé dans le sol,
- une borne mobile en translation longitudinale entre une position haute dans laquelle la partie supérieur de la borne s'étend à l'extérieur du caisson fixe et une position basse dans laquelle la totalité de la borne est escamotable dans le caisson fixe,
- un système de motorisation comprenant un motoréducteur et des moyens de transmission, ladite motorisation permettant le mouvement de translation de la borne mobile.

Des obstacles de ce type dit borne escamotable sont en eux-mêmes connus. Ils sont notamment destinés à autoriser ou interdire le passage de véhicule automobile vers un lieu déterminé tel qu'une zone piétonnière, une zone de stationnement, etc...

Par exemple, le document FR-A-2 650 009 décrit une installation dans laquelle une borne est mise en translation longitudinale de type motoréducteur coopérant ensemble grâce à un mécanisme vis-écrou du type vis à bille ou vis sans fin. Ce type de mécanisme présente l'inconvénient d'être relativement fragile à moyen terme.

Le document FR-A-2 705 979 divulgue un dispositif dans lequel un motoréducteur est porté par un équipage mobile logé dans un caisson fixe, ledit équipage mobile comportant en partie supérieure un plateau supportant une borne. Dans ce dispositif, le motoréducteur étant directement intégré à l'équipage mobile, les chocs et les vibrations engendrés par le mouvement de descente et de montée de l'équipage mobile sont directement répercutés vers le motoréducteur et donc sont susceptibles d'être à l'origine de dysfonctionnements de celui-ci.

On connait également dans l'état de la technique antérieure, notamment par le document FR-A-2 687 702, un dispositif conforme au préambule de la revendication 1. Un problème de ce dispositif réside dans le fait que lorsqu'il est soumis à des chocs, son positionnement mobile peut nécessiter l'intervention d'un agent d'entretien.

Ce problème est résolu, conformément à l'invention par la combinaison de caractéristiques de la revendication 1. De cette manière, la borne mobile s'équilibre de manière autonome sans intervention particulière d'un agent d'entretien et donc permet toujours un bon positionnement mobile.

Selon une premier mode de réalisation, le caisson fixe comporte fixé en partie basse un pilier central creux dans lequel est logé de manière fixe le motoréducteur, la borne mobile étant montée sur ledit pilier central creux de manière à pouvoir coulisser celui-ci.

De manière préférentielle, une couronne vient obturer l'ouverture supérieure du pilier central, ladite couronne étant fixée sur la paroi intérieur dudit palier central, le motoréducteur étant suspendu en position verticale et solidarisé sur la faceinférieure de ladite couronne par des moyens de fixation tels que des vis inox, une découpe centrale de la couronne permettant le passage de l'arbre d'entraînement du motoréducteur à l'extérieur du pilier central.

En outre, la couronne comporte, fixés diamétralement opposés sur sa face supérieure, au moins deux rouleaux montés à rotation et recevant le lien flexible de transmission coulissant de part et d'autre le long du pilier central.

De manière préférentielle, la partie supérieure de la borne creuse mobile consiste en un corps cylindrique muni à son extrémité inférieure d'une colerette et la partie inférieure de ladite borne creuse mobile consiste en un chariot mobile muni d'un rebord circulaire supérieur et apte à coulisser le long du pilier central creux, ledit corps cylindrique étant porté sur ledit rebord circulaire supérieur du chariot mobile, ledit rebord circulaire comportant deux lumières permettant le passage du lien flexible de transmission, chaque extrémité dudit lien flexible étant fixée sur la paroi intérieure du chariot mobile.

Selon un deuxième mode de réalisation, l'arbre d'entraînement du moteur étant vertical, deux rouleaux de renvois fixés en partie haute du caisson fixe renvoient extérieurement à celui-ci le lien de transmission, par un jeu de poulies intermédiaires, vers le moteur-réducteur.

On comprendra mieux l'invention à l'aide de la description faite ci-après d'un mode de mise en oeuvre donné à titre d'exemple non limitatif en référence aux dessins annexés dans lesquels :
- la **figure 1** est une vue en coupe longitudinale d'une borne escamotable selon un premier mode de réalisation de l'invention lorsque la borne mobile est en position basse,
- la **figure 2** est une vue en coupe longitudinale de la borne escamotable de la figure 1 lorsque la borne est en position haute,
- la **figure 3** est une vue partielle en coupe longitudinale d'un pilier central dans le mode de réalisation des figures 1 et 2,
- la **figure 4** est une vue de dessus du pilier central de la figure 3,
- la **figure 5** est une vue en coupe longitudinale d'une borne escamotable selon un deuxième mode de réalisation de l'invention lorsque la borne mobile est en position basse,
- la **figure 6** est un schéma de principe de la motorisation de la figure 5.

On se référera d'abord aux figures 1 à 4 correspondant à un premier mode de réalisation non-limitatif.

Une borne escamotable conforme à l'invention de référence générale (1) comporte un caisson fixe (2) installé dans le sol, une borne mobile creuse (3) logée dans ledit caisson fixe (2) et un système de motorisation comportant un motoréducteur (4) et des moyens de transmission.

Le système de motorisation permet le mouvement de translation longitudinale de la borne mobile (3) entre une position basse (voir figure 1) où la totalité de la borne mobile est escamotée dans le caisson mobile et une position haute (voir figure 2) dite de service dans laquelle la partie supérieure (3a) de la borne mobile (3) s'étend en quasi-totalité à l'extérieur du caisson fixe (1).

Le caisson fixe (2) comporte une ouverture (5) à son extrémité supérieure et présente sur sa périphérie supérieure un couvercle (6) de forme circulaire apte à assurer avec le sommet (2a) de la borne mobile (3) la fermeture de l'ouverture (5).

Ce caisson fixe comporte en outre, disposé le long de son axe central, un pilier central creux (7), par exemple un cylindre, fixé sur le fond (8) du caisson fixe (2). Le motoréducteur (4) est logé de manière fixe à l'intérieur dudit pilier central creux (7).

Avantageusement, le pilier central creux (7) comporte une couronne (9) obturant son ouverture supérieure (12), ladite couronne (9) étant fixée sur la face intérieure dudit pilier.

Le motoréducteur (4) est fixé suspendu en position verticale sur la face inférieure de la couronne (9), ladite couronne (9) comportant une découpe centrale (10) permettant à l'axe d'entraînement (11) du motoréducteur de s'étendre vers le haut et l'extérieur du pilier central (7).

La couronne comporte en outre, fixés de manière diamétralement opposés sur sa face supérieure, deux rouleaux (24,25) montés par exemple sur roulement, les deux rouleaux (24,25) étant disposés horizontalement et parallèlemet l'un à l'autre. L'utilité de ces rouleaux sera explicité ultérieurement.

Le motoréducteur en position verticale et le pilier central creux (7) de même que la borne mobile (3) sont positionnés suivant le même axe (13) à savoir l'axe central du caisson fixe.

De manière préférentielle, la borne mobile est constituée en partie inférieure (3b) d'un chariot mobile (14) comportant à l'extrémité supérieure un rebord circulaire supérieur (14a) et en partie supérieure (3a) d'un corps cylindrique (15) solidarisé par son extrémité inférieure à une collerette (16), le corps cylindrique étant simplement posé par l'intermédiaire de la collerette (16) sur le rebord supérieur (14a) du chariot mobile, le corps cylindrique et le chariot étant disposés axialement suivant le même axe (13).

Le chariot mobile comporte au niveau de son rebord circulaire deux lumières (22,23) diamétralement opposées et dont l'utilité sera explicité ultérieurement.

La partie supérieure de la borne mobile comporte en outre des zones de fragilité sur différents niveaux réalisés par des rainurages en creux (non représentés), lesdites zones de fragilité permettant de diminuer les effets d'un éventuel choc subit par la partie supérieure de la borne sans porter atteinte aux organes internes de la borne escamotable tels que le motoréducteur, le chariot mobile et les moyens de transmission.

Le couvercle (6) comporte un joint d'étanchéité (26) sur sa périphérie intérieure venant en appui sur la paroi latérale extérieure (27) de la borne mobile (3), la collerette venant s'appuyer sur ledit joint d'étanchéité, celui-ci assurant ainsi l'étanchéité de la borne quand celle-ci est en position haute.

La borne mobile comporte en outre un léger renflement en partie supérieure du corps cylindrique (15) afin d'augmenter encore l'étanchéité de la borne quand celle-ci est en position basse.

Les moyens de transmission sont constitués d'une pièce d'accouplement (17) fixée dans le prolongement de l'arbre d'entraînement (11) du motoréducteur (4) (voir figure 3), au moins pour partie à l'extérieur du pilier creux central (7) suivant l'axe (13). La pièce d'accouplement (17) présente un évidement central (18), par exemple sur les deux/tiers de sa hauteur, permettant le libre passage transversal par rapport à ladite pièce d'un lien flexible de transmission (19) tel qu'une sangle ou une courroie, ledit lien flexible de transmission (19) étant fixé par ses deux extrémités (20,21) de manière symétrique sur la face interne de la partie inférieure de la borne mobile, à savoir le chariot mobile, au moyen de goupilles (non représentées).

Le lien flexible de transmission (19) coulisse de part et d'autre du corps du pilier central (7) passant sur les rouleaux (24,25), ces derniers étant dimensionnés pour éviter l'échappement du lien flexible et les lumières (22,23) dont est muni le chariot mobile permettent le passage de l'organe flexible de transmission (19).

Le libre passage du lien flexible de transmission (19) dans la pièce d'accouplement (17) et la manière dont il est fixé fait que le chariot mobile s'équilibre de manière autonome sans intervention particulière d'un agent d'entretien et donc permet toujours un bon positionnement mobile sur le pilier central.

De manière avantageuse, la paroi intérieure du chariot mobile (14), ou partie inférieure (3a) de la borne mobile (3), et la paroi extérieure du pilier central (7) comporte des moyens complémentaires de guidage en translation longitudinale dudit chariot mobile tels que des patins en "Téflon" (non représentés).

Le motoréducteur est un moteur électrique, par exemple de 300 Watts à courant alternatif dont l'alimentation est assurée par un câble électrique (non représenté) passant en partie inférieure du pilier central dans un tube coudé et remontant en partie supérieure du caisson fixe (2) dans un réservation prévue dans le caisson fixe, l'extrémité du câble étant munie d'un raccordement électrique étanche 220 Volts.

Le motoréducteur comporte en outre un frein intérieure par exemple de 24 Volts qui permet de bloquer le moteur lorsque la borne mobile est en position haute et est associée à une alimentation extérieure par exemple du type batterie, telle que deux batteries de 12 Volts permettant en l'absence de tension d'alimenter ledit frein pour permettre à la borne de descendre en position basse.

Le fonctionnement de la borne escamotable est le suivant :
- la montée de la borne mobile est obtenue par la mise en tension du motoréducteur, l'axe d'entraînement dudit motoréducteur entraînant en rotation sur elle-même la pièce d'accouplement (17). Le lien flexible de transmission (19) s'enroule alors autour de ladite pièce d'accouplement (17) et les extrémités (20,21) permettant de tracter la borne mobile (3) vers le haut et donc la partie supérieure. Au fur et à mesure de la montée, le diamètre des spires augmente induisant une accélération du mouvement ascendant de la borne. En position haute, la collerette dont est munie la partie supérieure (3a) vient se bloquer sur le couvercle (6) du caisson fixé (2) et le frein 24 Volts bloque le moteur,
- la descente de la borne se fait d'elle-même par gravité, la rotation inverse de la pièce d'accouplement permettant le déroulement du lien flexible de transmission et donc la descente du chariot mobile.

Dans ce premier mode de réalisation, le positionnement en hauteur de la motorisation dans le caisson fixe permet de protéger le motoréducteur d'éventuelles accumulations d'eau dans le fond du caisson fixe.

On se reporte à présent aux figures 5 et 6 correspondant à une deuxième mode de réalisation de l'invention dans lequel le moteur réducteur (4) est placé dans un caisson (26) extérieurement au caisson (2) de la borne.

L'arbre d'entraînement (11) du moteur réducteur est vertical et possède comme dans le premier mode de réalisation une pièce d'accouplement (17) à évidement central (18) traversé comme précédemment par un lien flexible de transmission (19) attaché par ses deux extrémités (20,21) à la partie inférieure (3b) de la borne mobile (3).

Les rouleaux de renvois (24,25) sont à présent fixés, diamétralement opposés, en partie haute du caisson fixe (2) de manière à renvoyer extérieurement à celui-ci le lien de transmission (19). Un jeu de poulies ou rouleaux intermédiaires (27) renvoient le lien vers le moteur réducteur (4).

Comme dans le premier mode de réalisation, l'enroulement du lien autour de la pièce (17) induit la montée de la borne mobile (3) et une accélération de son mouvement au fur et à mesure de sa montée.

Sur la figure 5, on a représenté des rainurages en creux (28) permettant une flexibilité de la partie haute de la borne et déjà signalés mais non représentés dans la description du premier mode de réalisation.

Ce deuxième mode de réalisation est particulièrement avantageux pour des bornes ou autres obstacles mobiles de faible diamètre ou pleins.

## Revendications

1. Dispositif pour permettre ou empêcher le passage d'un véhicule et comportant :
- un caisson fixe (2) scellé au sol,
- une borne mobile (3) présentant un axe longitudinal de symétrie et en translation longitudinale entre une position haute dans laquelle la partie supérieure (3a) de ladite borne s'étend à l'extérieur du caisson fixe et une position basse dans laquelle la totalité de ladite borne est escamotée dans le caisson fixe,
- une motorisation comprenant un motoréducteur (4) à arbre d'entraînement (11) et des moyens de transmission (17,19), ladite motorisation permettant le mouvement de translation de ladite borne mobile,
- les moyens de transmission (17,19) se composant d'une pièce d'accouplement (17) solidaire de l'arbre d'entraînement (11) du motoréducteur (4) et d'un lien flexible (19),
- le mouvement de rotation de l'arbre d'entraînement (11) du motoréducteur (4) induisant la montée en position haute de la borne mobile par l'enroulement du lien flexible (19) autour de la pièce d'accouplement (17), la descente en position basse de ladite borne mobile (3) se faisant par gravité,
**caractérisé en ce que** le lien flexible (19) est rattaché par ses deux extrémités (20,21) à la partie inférieure (3b) de la borne mobile (3) de manière symétrique par rapport à l'axe longitudinal de symétrie de ladite borne et **en ce que** ladite pièce d'accouplement (17) comporte un évidement central (18) permettant le libre passage transversal par rapport à ladite pièce dudit lien flexible (19).

2. Dispositif selon la revendication 1, **caractérisé en ce que** le caisson fixe (2) comporte fixé en partie basse un pilier central creux (7) dans lequel est logé de manière fixe le motoréducteur (4), la borne mobile (3) étant montée sur ledit pilier central creux (7) de manière à pouvoir coulisser le long de celui-ci.

3. Dispositif selon la revendication 2, **caractérisé en ce qu'**une couronne (9) vient obturer l'ouverture supérieure (12) du pilier central (7), ladite couronne (9) étant fixée sur la paroi intérieure dudit pilier central (7), le motoréducteur étant suspendu en position verticale et solidarisé sur la face inférieure de ladite couronne (9) par des moyens de fixation, une découpe centrale (10) de la couronne permettant le passage de l'arbre d'entraînement (11) du motoréducteur (4) à l'extérieur du pilier central (7).

4. Dispositif selon la revendication 3, **caractérisé en ce que** la couronne (9) comporte, fixés diamétralement opposés sur sa face supérieure, au moins deux rouleaux (24,25) montés à rotation et recevant le lien flexible de transmission (19) coulissant de part et d'autre le long du pilier central.

5. Dispositif selon l'une des revendications 1 à 4, **caractérisé en ce que** la partie supérieure (3a) de la borne creuse mobile (3) consiste en un corps cylindrique (15) muni à son extrémité inférieure (15a) d'une collerette (16) et la partie inférieure (3b) de la borne creuse mobile (3) consiste en un chariot mobile (14) muni d'un rebord circulaire supérieur et apte à coulisser le long du pilier central creux (7), ledit corps cylindrique (15) étant porté sur ledit rebord circulaire supérieur (14a) comportant deux lumières (22,23) permettant le passage du lien flexible de transmission (19), chaque extrémité (20,21) dudit lien flexible étant fixée sur la paroi intérieure du chariot mobile (14).

6. Dispositif selon la revendication 5, **caractérisé en ce que** la paroi intérieure du chariot mobile (14) et la paroi extérieure du pilier central (7) comportent des moyens complémentaires de guidage en translation longitudinale dudit chariot mobile.

7. Dispositif selon la revendication 1, **caractérisé en ce que** le moteur réducteur (4) est placé dans un caisson (26) extérieurement au caisson (2) de la borne, l'arbre d'entraînement (11) du moteur étant vertical, deux rouleaux de renvois fixés en partie haute du caisson fixe (2) renvoient extérieurement à celui-ci le lien de transmission (19) par un jeu de poulies intermédiaires (27), vers le moteur réducteur (4).

8. Dispositif selon l'une des revendications 1 à 7, **caractérisé en ce que** le motoréducteur comporte un frein intérieur permettant de bloquer le moteur lorsque la borne mobile (3) est en position haute, une alimentation du type batterie permettant en absence de tension d'alimenter ledit frein pour permettre la descente de la borne mobile (3) en position basse.

9. Dispositif selon l'une quelconque de revendications 1 à 8, **caractérisé en ce que** la partie supérieure (3a) de la borne mobile (3) présente des zones de fragilité.

## Patentansprüche

1. Vorrichtung zum Sperren oder Freigeben eines Fahrzeugzuganges mit
- einem in dem Boden eingelassenen, feststehenden Gehäuse (2),
- einem beweglichen Pfosten (3), der eine Symmetrie-Längsachse aufweist und zwischen einer oberen Position, in der der obere Bereich (3a) des genannten Pfostens aus dem feststehenden Gehäuse ragt, und einer unteren Position, in der der genannte Pfosten vollständig in dem feststehenden Gehäuse eingezogen ist, längsbeweglich ist,
- einem Antrieb, welcher einen Untersetzungs-Getriebemotor (4) mit einer Antriebswelle (11) und Übertragungsmittel (17, 19) hat, wobei der genannte Antrieb die Längsverschiebung des genannten, beweglichen Pfostens ermöglicht,
- wobei die Übertragungsmittel (17, 19) ein Kupplungsteil (17), welches drehfest mit der Antriebswelle (11) des Untersetzungs-Getriebemotors (4) verbunden ist, und ein flexibles Verbindungsteil (19) aufweisen,
- wobei die Drehbewegung der Antriebswelle (11) des Untersetzungs-Getriebemotors (4) das Hochfahren des beweglichen Pfostens in die obere Position durch das Umwickeln des flexiblen Verbindungsteils (19) um das Kupplungsteil (17) bewirkt und das Absenken des genannten beweglichen Pfostens (3) in die untere Position durch Schwerkraft zustande kommt,
**dadurch gekennzeichnet, dass** das flexible Verbindungsteil (19) mit seinen beiden Enden (20, 21) mit dem unteren Bereich (3b) des beweglichen Pfostens (3) in Bezug auf die Symmetrie-Längsachse des genannten Pfostens symmetrisch verbunden ist und dass das genannte Kupplungsteil (17) eine mittige Ausnehmung (18) hat, die den freien Durchlass des genannten flexiblen Verbindungsteils (19) in Querrichtung erlaubt.

2. Vorrichtung nach Anspruch 1, **dadurch gekennzeichnet, dass** das feststehende Gehäuse (2) einen mittigen, hohlen Pfeiler (7) aufweist, der im unteren Bereich befestigt ist und in dem der Untersetzungs-Getriebemotor (4) fest eingebaut ist, wobei der bewegliche Pfosten (3) auf dem genannten mittigen, hohlen Pfeiler (7) derart befestigt ist, dass er an ihm entlang zu gleiten vermag.

3. Vorrichtung nach Anspruch 2, **dadurch gekennzeichnet, dass** eine Kappe (9) zum Verschließen der oberen Öffnung (12) des zentralen Pfeilers (7) vorgesehen ist, wobei die genannte Kappe (9) an der inneren Wand des genannten zentralen Pfeilers (7) befestigt ist, der Untersetzungs-Getriebemotor in vertikaler Lage aufgehangen und an der unteren Seite der genannten Kappe (9) mittels Befestigungsmittel gehalten ist und wobei eine mittige Ausnehmung (10) der Kappe den Durchtritt der Antriebswelle (11) des Untersetzungs-Getriebemotors (4) zur Außenseite des zentralen Pfeilers (7) ermöglicht.

4. Vorrichtung nach Anspruch 3, **dadurch gekennzeichnet, dass** die Kappe (9) an ihrer oberen Seite einander gegenüberliegend zumindest zwei drehbar gehaltene Rollen (24, 25) hat, welche das flexible Verbindungsteil als Übertragungsmittel (19) aufnehmen, das zu beiden Seiten entlang des mittigen Pfeilers gleitet.

5. Vorrichtung nach einem der Ansprüche 1 bis 4, **dadurch gekennzeichnet, dass** der obere Bereich (3a) des hohlen, beweglichen Pfostens (3) aus einem zylindrischen Körper (15) besteht, welcher an seinem unteren Ende (15a) mit einem Flansch (16) versehen ist und dass der untere Bereich (3b) des hohlen, beweglichen Pfostens (3) aus einem beweglichen Schlitten (14) besteht, der mit einer oberen, ringförmigen Anschlagleiste versehen ist und dazu ausgebildet ist, entlang des zentralen, hohlen Pfeilers (7) zu gleiten, wobei der genannte zylindrische Körper (15) auf der genannten zylindrischen, oberen Anschlagleiste (14a) abgestützt ist, die zwei Öffnungen (22, 23) aufweist, welche den Durchtritt des flexiblen Verbindungsteils als Übertragungsteil (19) ermöglichen, wobei jedes Ende (20, 21) des genannten flexiblen Verbindungsteils an der inneren Wand des beweglichen Schlittens (14) befestigt ist.

6. Vorrichtung nach Anspruch 5, **dadurch gekennzeichnet, dass** die innere Wand des beweglichen Schlittens (14) und die äußere Wand des zentralen Pfeilers (7) komplementäre Führungsmittel für die Längsbewegung des genannten, mobilen Schlittens aufweisen.

7. Vorrichtung nach Anspruch 1, **dadurch gekennzeichnet, dass** der Untersetzungs-Getriebemotor (4) außerhalb des Gehäuses (2) des Pfostens in einem Gehäuse (26) angeordnet ist, wobei die Antriebswelle (11) des Motors vertikal verläuft und zwei Umlenkrollen, welche im oberen Bereich des feststehenden Gehäuses (2) befestigt sind, außerhalb von diesem das Verbindungsteil als Übertragungsteil (19) mittels eines Satzes von zwischenliegenden Seilrollen (27) zu dem Untersetzungs-Getriebemotor (4) umlenken.

8. Vorrichtung nach einem der Ansprüche 1 bis 7, **dadurch gekennzeichnet, dass** der Untersetzungs-Getriebemotor eine interne Bremse aufweist, die es erlaubt, den Motor festzustellen, wenn der bewegliche Pfosten (3) sich in der oberen Position befindet, wobei in Abwesenheit der Spannung eine Batterieversorgung die genannte Bremse versorgt, um das Absenken des beweglichen Pfostens (3) in die untere Stellung zu erlauben.

9. Vorrichtung nach einem der Ansprüche 1 bis 8, **dadurch gekennzeichnet, dass** der obere Bereich (3a) des beweglichen Pfostens (3) Bruchzonen aufweist.

## Claims

1. Apparatus for permitting or preventing the passage of a vehicle and comprising
- a fixed box (2) attached to the ground,
- a displaceable bollard (3), which has a longitudinal axis of symmetry and can be displaced longitudinally between a top position, in which the upper portion (3a) of said bollard extends outside the fixed box, and a bottom position, in which the whole of said bollard is retracted into the fixed box,
- means of motorisation which comprise a reduction motor (4) with a drive shaft (11) and transmission means (17, 19), said means of motorisation permitting the transitional movement of said displaceable bollard,
- the transmission means (17, 19) comprising a coupling part (17) integral with the drive shaft (11) of the reduction motor (4) and a flexible link (19),
- the rotational movement of the drive shaft (11) of the reduction motor (4) causing the elevation to the high position of the displaceable bollard as a result of the flexible link (19) being wound around the coupling part (17), the lowering of said displaceable bollard (3) to the bottom position being effected by gravity,
**characterised in that** the flexible link (19) is connected by its two ends (20, 21) to the lower portion (3b) of the displaceable bollard (3) in a symmetrical manner relative to the longitudinal axis of symmetry of said bollard, and **in that** said coupling part (17) comprises a central slot (18), which permits the free transverse passage of said flexible link (19) relative to said part.

2. Apparatus according to claim 1, **characterised in that** the fixed box (2) has, secured in the lower portion, a hollow central pillar (7) in which is accommodated the reduction motor (4), in a secured manner, the displaceable bollard (3) being mounted on said hollow central pillar (7) so as to be able to slide along said pillar.

3. Apparatus according to claim 2, **characterised in that** a crown (9) blocks the upper opening (12) of the central pillar (7) said crown (9) being secured on the internal wall of said central pillar (7), the reduction motor being suspended in a vertical position and made integral on the lower face of said crown (9) by securing means, a central cut-out portion (10) of the crown permitting the drive shaft (11) of the reduction motor (4) to pass outside the central pillar (7).

4. Apparatus according to claim 3, **characterised in that** the crown (9) has, secured diametrically opposed on its upper face, at least two rollers (24, 25), rotatably mounted and accommodating the flexible transmission link (19) sliding on both sides along the central pillar.

5. Apparatus according to one of claims 1 to 4, **characterised in that** the upper portion (3a) of the displaceable hollow bollard (3) comprises a cylindrical body (15) provided, at its lower end (15a), with a flange (16), and the lower portion (3b) of the displaceable hollow bollard (3) comprises a displaceable carriage (14), provided with an upper circular rim and capable of sliding along the hollow central pillar (7), said cylindrical body (15) being carried on said upper circular rim (14a), which has two slots (22, 23), which permit the flexible transmission link (19) to pass therethrough, each end (20, 21) of said flexible link being secured to the internal wall of the displaceable carriage (14).

6. Apparatus according to claim 5, **characterised in that** the internal wall of the displaceable carriage (14) and the external wall of the central pillar (7) have complementary means for guiding said displaceable carriage longitudinally.

7. Apparatus according to claim 1, **characterised in that** the reduction motor (4) is placed in a box (26) externally of the box (2) of the bollard, the drive shaft (11) of the motor being vertical, and two return rollers secured to the upper portion of the fixed box (2) return the transmission link (19) towards the reduction motor (4), externally of said box, by means of a set of intermediate pulleys (27).

8. Apparatus according to one of claims 1 to 7, **characterised in that** the reduction motor has an internal brake, which permits the motor to be locked when the displaceable bollard (3) is in the top position, a battery-type power supply permitting said brake to be powered, in the absence of any voltage, to permit the displaceable bollard (3) to be lowered to the bottom position.

9. Apparatus according to any one of claims 1 to 8, **characterised in that** the upper portion (3a) of the displaceable bollard (3) has weak areas.
